# FASCICULE DE BREVET EUROPEEN

(11) **EP 2 547 955 B1**
(45) Date de publication et mention de la délivrance du brevet: **25.05.2016**
(21) Numéro de dépôt: 11709388.0
(22) Date de dépôt: 18.03.2011
(51) Int. Cl.: F21S 8/10, F21S 8/12, F21V 7/00, F21Y 115/10

(54) **DISPOSITIF POUR PROCURER UN EFFET D'INFINI A UN FEU DE SIGNALISATION DE VEHICULE AUTOMOBILE**
VORRICHTUNG ZUR ERMÖGLICHUNG EINES UNENDLICH-EFFEKTS FÜR EIN KRAFTFAHRZEUGSIGNALLICHT
DEVICE FOR PROCURING AN INFINITY EFFECT FOR A MOTOR VEHICLE SIGNALLING LIGHT

(30) Priorité: 19.03.2010 FR 1001084
(43) Date de publication de la demande: 23.01.2013
(73) Titulaire: Automotive Lighting Rear Lamps France S.A.S., 89330 Saint-Julien Du Sault (FR)
(72) Inventeur: BUISSON, Alain, F-78190 Trappes (FR)
(74) Mandataire: Le Cacheux, Samuel L.R.
(86) Numéro de dépôt international: PCT/EP2011/054145
(87) Numéro de publication internationale: WO 2011/113937

(56) Documents cités:
- EP-A1- 1 916 471
- EP-A1- 2 071 232
- EP-A2- 1 434 000
- DE-A1- 10 207 694
- DE-A1-102008 029 450
- US-A- 5 787 618

## Description

La présente invention concerne le domaine de l'éclairage pour la signalisation des véhicules automobiles. Elle concerne plus particulièrement un dispositif procurant du relief à l'éclairage des feux de signalisation et/ou d'éclairage extérieur ou intérieur de véhicules.

Il est de plus en plus recherché de diminuer autant que possible le volume des boîtiers regroupant l'ensemble ou un sous-ensemble des feux de signalisation dont la réglementation impose de doter les véhicules automobiles. Cela se trouve facilité par l'utilisation de LED à la place ou en complément des lampes classiques.

Il pouvait paraître a priori contradictoire de tenter en même temps de donner de la profondeur, et en particulier une impression de relief, à l'éclairage émis par les boîtiers de feux de signalisation ayant un volume ainsi réduit.

On connaît dans d'autres domaines, en particulier dans la décoration intérieure de l'univers domestique ou professionnel, des systèmes de renvoi de lumière par des miroirs placés en vis-à-vis pour procurer une impression d'infini par les réflexions successives de l'image du lieu renvoyée par chacun des miroirs successivement vers l'autre comme cela est notamment le cas dans le brevet US5787618. Les images avec sensation d'infini ainsi obtenues utilisent des miroirs entièrement réfléchissants et donnent une impression qui ne varie pas substantiellement selon que l'on se place auprès ou au loin de l'un des miroirs concernés. Quant aux sources de lumière mises en jeu, elles sont toutes situées en avant de l'un au moins des miroirs, tandis que l'observateur est, quant à lui, dans un espace situé entre les deux miroirs.

La présente invention vise à procurer un moyen original pour fournir un effet d'infini à l'éclairage de signalisation des véhicules automobiles. Le dispositif selon l'invention permet également d'ajouter des effets de style aux feux de signalisation des véhicules.

Suivant l'invention, un nouveau dispositif pour feu de signalisation de véhicule automobile, comportant au moins une source de lumière de type LED ou autre, comprend un ensemble optique d'au moins un premier réflecteur (R1) constitué par un miroir et d'au moins un deuxième réflecteur réflecteur (R1) constitué par un miroir et d'au moins un deuxième réflecteur (R2) constitué par un miroir semi-transparent, ledit ensemble optique étant combiné avec un diffuseur rideau (D1) en matériau transparent dans lequel est diffusée une lumière émise par au moins une LED, tandis que le miroir, le miroir semi-transparent et le rideau ont leurs plans ou leurs plans moyens sensiblement parallèles entre eux, et tandis que la lumière transmise et/ou réfléchie par ledit ensemble optique est transmise et visible par l'observateur par la face du dit deuxième réflecteur (R2) opposée à celle tournée vers les autres éléments du dit ensemble optique.

L'ensemble optique est de préférence intégré ou intégrable dans un boîtier, dont la forme générale est de préférence celle d'une tranche de cylindre, pour constituer un module.

Un autre objet de l'invention est ainsi un module d'éclairage et/ou de signalisation pour l'extérieur ou l'intérieur d'un véhicule automobile, qui comporte au moins un dispositif conforme à la présente invention, intégré ou intégrable dans un ensemble comportant tous les autres éléments fonctionnels nécessaires.

Dans l'ensemble optique selon l'invention, le deuxième réflecteur (R2) et en option le diffuseur rideau (D1) sont disposés en avant de la ou des LED.

Le dispositif selon l'invention comporte ainsi, comme sous-ensemble d'éclairage situé dans l'espace compris entre le miroir et le miroir semi-transparent, et substantiellement constitué d'un matériau optique transparent et d'au moins une source de lumière de type LED agencée pour émettre des rayons lumineux se propageant à l'intérieur de l'épaisseur du dit matériau optique transparent, selon la demande de brevet français déposée le 11 décembre 2009 sous le numéro 09/ 05984 au nom de la même demanderesse. En bref, un tel sous-ensemble comprend essentiellement:
- une plaque d'un matériau optique transparent formant rideau,
- ladite plaque comportant au moins un renflement allongé bilatéral, de section droite globale substantiellement circulaire, ayant son axe longitudinal moyen dans le plan moyen de ladite plaque et apte à former un guide de lumière, et
- au moins une LED placée à au moins l'une des extrémités du dit guide de lumière, avec son axe principal orthogonal à l'axe longitudinal du dit guide de lumière.

La présente invention a donc pour objet un dispositif pour feux de signalisation de véhicule automobile tel que à la revendication 1 et dans la description qui suit.

Selon l'invention, les plans ou les plans moyens respectivement du miroir et du(des) miroir(s) semi-transparent(s) sont sensiblement parallèles entre eux.

Il est cependant envisageable que les plans ou les plans moyens respectivement du miroir et du(des) miroir(s) semi-transparent(s) fassent entre eux un angle sensiblement compris entre 1 et 3 degrés d'angle. On obtient alors une variabilité spatiale des images des sources d'éclairage unitaires, procurant un effet de style encore plus original.

Dans des formes de mise en oeuvre avantageuses des différents aspects de l'invention, l'une ou l'autre des dispositions/modalités suivantes peut être utilisée, séparément ou en combinaison:
- L'ensemble optique est disposé perpendiculairement ou sensiblement perpendiculairement à l'axe optique du faisceau émis par la ou les LED.
- La direction moyenne d'émission des LED est parallèle à l'axe optique du module.
- Le miroir (R1) est situé sensiblement au niveau des LED, avec sa face réfléchissante tournée vers l'avant, tandis que le miroir (R1) est évidé ou inexistant au niveau des LED pour permettre à celles-ci d'émettre leur faisceau lumineux en avant du dit miroir (R1).
- Le miroir (R1) est lui-même un miroir semi-transparent identique à ou différent de celui qui constitue le deuxième réflecteur (R2), et dans ce cas les LED sont munies de réflecteurs.
- Le rideau (D1) est confondu avec le miroir (R1).
- Le miroir (R1) est choisi parmi les réflecteurs, les miroirs au sens propre, les semi-miroirs, et peut être plan, conique, elliptique, semi-elliptique, hyperbolique, spiral, spiral logarithmique, hélicoïdal, et autres.
- Le miroir (R1) peut avoir des courbures variables, y compris entre zones différentes d'un même miroir. Par exemple, il peut être plan sur toute sa partie centrale et sphérique sur le pourtour.
- Le miroir (R1) peut présenter une couleur lorsque les LED sont éteintes, par exemple si l'on utilise un autre métal au lieu de Al dans un traitement de dépôt sous argon.
- Au moins une LED est disposée en position centrale dans le module et, en combinaison avec un rideau lui-même confondu avec le miroir (R1), procure un effet de relief ou effet d'infini inversé, notamment apprécié pour marquer l'allumage d'un feu de stop.
- La face réfléchissante du miroir semi-transparent (R2) ou en option (R1) peut être réalisée par a) fixation d'un film semi-transparent, ou b) métallisation directe (par exemple d'aluminium ou d'autres métaux par sputtering), c) dépôt d'une couche mince sur un voyant ou un écran transparent qui permet d'obtenir des couleurs différenciées tout en gardant la semi-transparence ; la technique a) est maîtrisable sur des surfaces planes et la technique b) a l'avantage de pouvoir être effectuée sur des surfaces planes et complexes.
- Le miroir semi-transparent (R2) ou en option (R1) peut être de type cristal ou au contraire coloré (par exemple: ambre, jaune, vert fluo, bleu police, combinaison de lumière rouge avec matière transparente de couleur verte, ou encore fumé qui donne un aspect noir lorsque l'éclairage est éteint et rouge quand il est allumé.
- Il y a un ratio entre la transparence et la transmission du miroir semi-transparent, et en fonction de l'objectif à atteindre (plus ou moins de performance photométrique ou plus de ou moins de profondeur (effet de style)) ces coefficients peuvent être aisément adaptés par l'homme du métier.
- Le module présente un aspect coloré, par exemple en rouge, soit lorsqu'il est éteint ou allumé, soit seulement lorsqu'il est allumé.
- En option, on ajoute entre les deux miroirs (R1) et (R2) un système optique supplémentaire apportant une source lumineuse parallèle aux autres, pour procurer un feu de signalisation.
- Le dispositif remplit la fonction réglementaire de lanterne pour une première couronne de LED disposées en cercle autour d'un point central, et celle de stop doté d'une intensité plus forte et d'un effet de relief venant du fond.
- L'ensemble ou un sous-ensemble de celui-ci peut être piloté électroniquement, par exemple par un système résistif ou par un PWM (Pulse Wave Modulation), qui fait varier la fréquence du courant entre 80 et 150 Hz et qui permet une variation de l'intensité lumineuse pour obtenir des fonctions alternatives stop et lanterne.
- L'anneau central ne s'allume que quand on appuie sur le stop.
- L'un au moins des miroirs (R1) et (R2) est sphérique; il assure un maintien de l'effet de profondeur ou d'infini entre 20 et 30 m. Le nombre des répétitions visibles par l'oeil humain étant alors fonction de l'intensité de la source lumineuse.
- Le dispositif est agencé pour procurer la répétition d'un motif allumé entre un miroir (réflexion R = 100%) et un miroir semi-transparent (réflexion R ≈ 50% et transmission T ≈ 50%).
- L'aspect style avec effet de profondeur procuré par le dispositif a l'aspect de pointillés ou d'une ligne continue ou quelconque.
- Les LED sont disposées en périphérie et/ ou au centre du module; elles éclairent en direct ou dans la tranche d'un rideau.
- Un rideau est intégré entre les deux miroirs (R1) et (R2) pour permettre de créer une forme allumée qui se réfléchit plusieurs fois.
- Pour un effet lumineux encore plus spectaculaire ledit rideau comporte une ouverture biseautée sur son pourtour.
- Le rideau reçoit par l'une ou plusieurs de ses tranches l'éclairage de plusieurs LED, avantageusement groupées dans un ou plusieurs PCB.
- La surface du miroir (R1) est discontinue ou perforée à l'endroit où sont disposées les LED, avantageusement en position périphérique et/ou centrale dans un module circulaire ou sensiblement circulaire.
- Les LED peuvent être remplacées ou complétées par des lampes de 16 W, à filament axial.
- La forme du boîtier du module peut être quelconque, par exemple circulaire, elliptique, carrée, etc., ou spécifique pour procurer une signature.

Le miroir semi-transparent (R2) peut constituer la vitre de protection du module. En variante, cette vitre est ajoutée classiquement.

Dans une forme de réalisation, le pourtour extérieur du dispositif suivant l'invention peut comporter un épaulement, procurant un soulignement du contour du feu.

A l'extrémité du guide de lumière dénommé rideau opposée à celle qui est équipée d'au moins une LED, on peut prévoir soit un cache pour masquer à la vue la lumière s'échappant du rideau sur son pourtour, soit un élément de renvoi de préférence métallique, soit encore des chanfreins et/ou des prismes.

L'invention sera mieux comprise, et d'autres objectifs, avantages et caractéristiques de celle-ci apparaîtront plus clairement, à la lumière de la description détaillée ci-après de modes de réalisation de l'objet de l'invention et de ses utilisations.

Ces modes de réalisation sont fournis à titre purement illustratif et nullement limitatif, tandis que sont annexées à ladite description des planches de dessins dans lesquelles:
La Figure 1 représente une vue schématique en coupe d'un sous-ensemble renfermant un miroir plan 1 et un miroir plan semi-transparent 2 (T∼50%, R∼50%), ainsi que des LED 3. Dans le carré à droite, on a représenté les images lumineuses vues par un observateur situé comme indiqué.
La Figure 1 représente une vue schématique avec un point d'observation dans l'axe optique de l'une des LED.
La figure 2 représente une vue schématique avec un point d'observation différent de celui de l'axe optique de l'une des LED.
La Figure 3 représente une vue schématique en coupe d'un sous-ensemble renfermant un miroir sphérique 1 et un miroir plan semi-transparent 2 (T∼50%, R∼50%), ainsi que des LED 3. Dans le carré à droite, on a représenté les images lumineuses vues par un observateur situé sur l'axe optique de l'une des LED.
La Figure 4 représente une vue schématique conforme à la figure 3, avec un point d'observation différent de celui de l'axe optique de l'une des LED.
La Figure 5 représente une vue schématique en coupe d'un sous-ensemble renfermant un miroir-rideau 1 et un miroir sphérique semi-transparent 2 (T∼50%, R∼50%), ainsi que des LED 3. Dans le carré à droite, on a représenté les images lumineuses vues par un observateur situé sur l'axe de sortie de lumière.
La Figure 6 représente une vue schématique conforme à la figure 1, avec un point d'observation autre que celui de l'axe de la sortie de lumière.
Les Figures 7, 8 et 9 représentent schématiquement la variation des distances entre les images vues par l'oeil de l'observateur lorsqu'on fait varier la distance d entre les deux miroirs 1 et 2.
La Figure 10 représente l'ensemble des images vues par un observateur: a) avec un miroir 1 plan, et douze sources lumineuses périphériques et une source lumineuse centrale; b) avec un miroir 1 sphérique; et c) avec un miroir 1 plan et un rideau 4 interposé.
La Figure 11 représente schématiquement en coupe un dispositif selon l'invention, comportant un miroir plan 1 et un miroir semi-transparent 2, et des LED (non représentées) comme pour les objets des Figures 2, 4, 6 et 8, entre autres, ainsi qu'un rideau 4 dans lequel peut se diffuser la lumière émise par une LED ou un ensemble de LED 5, par exemple sous la forme d'un PCB de LED, qui est un ensemble de LED disponible sous cette dénomination et connu de l'homme du métier.
La Figure 12 représente schématiquement en coupe un dispositif selon l'invention, comportant un miroir plan 1 et un miroir semi-transparent 2, et des LED (non représentées) comme pour les objets des Figures 2, 4, 6 et 8, entre autres, ainsi qu'un rideau 4 dans lequel peut se diffuser la lumière émise par une LED ou un ensemble de LED 5, par exemple sous la forme d'un PCB de LED, qui est un ensemble de LED disponible sous cette dénomination et connu de l'homme du métier, tandis que le rideau 4 comporte un motif qui, lorsque le rideau est éclairé par la ou les LED 5, procure un motif « en relief ».
La Figure 13 représente une vue schématique en perspective d'un module selon l'invention, comportant un miroir 1, un miroir semi-transparent 2, un rideau de lumière 4 apte a être éclairé sur substantiellement toute sa surface par une LED ou un ensemble de LED approprié 5, un motif 6, la vision frontale donnant un effet de relief particulièrement attractif sur chacun des motifs. Ledit module peut ainsi procurer, sous éclairage convenable et un angle de vision approprié, une image en relief telle que celle représentée sur la Figure 13.

En référence aux dessins ainsi succinctement décrits, en particulier aux Figures 11 à 13 qui l'illustrent mais ne le limitent en aucune manière, le dispositif selon l'invention comporte un miroir 1 et un miroir semi-transparent 2, et il comprend des LED 3 convenablement alimentées et dirigées pour émettre dans la direction perpendiculaire au plan moyen du miroir 1 des rayons lumineux qui sont pour partie réfléchis par le miroir semi-transparent 2 et pour partie transmis à travers celui-ci.

D'après la figure 2, on voit qu'on perd ∼50% à chaque réflexion sur le miroir semi-transparent.

D'après la figure 1, lorsque l'observateur est dans l'axe de la LED ou à l'infini, il ne voit pas de multiples réflexions.

D'après les figures 3 et 4, l'effet de profondeur change avec l'angle de vue; les réflexions multiples sont plus ou moins espacées.

D'après la figure 3, on voit le même effet de profondeur que selon la figure 4. Mais lorsque l'observateur est dans l'axe de la LED ou à l'infini, il voit encore de multiples réflexions grâce au miroir 1 sphérique.

D'après les figures 5 et 6, l'effet de profondeur change avec l'angle de vue; les réflexions multiples sont plus ou moins espacées.

D'après les figures 7, 8 et 9, on voit que la distance entre les images perçues par l'observateur diminue lorsque la distance d entre les deux miroirs est réduite.

Quant à la figure 10 (a, b et c), elle visualise de façon spectaculaire les effets obtenus avec les dispositifs respectifs mis en oeuvre (voir plus haut).

L'ensemble complet selon l'invention, dont les exemples illustratifs sont procurés par les Figures 11 à 13 annexées, permet de rendre visibles, lorsqu'ils sont éclairés par la ou les LED diffusant leur lumière dans ledit rideau, des motifs choisis à dessein et intégrés/appliqués dans et/ou ledit rideau.

Dans une forme de réalisation alternative, une ou plusieurs des LED 3 peuvent être inexistantes ou commutables, de manière à réserver l'effets d'infini aux images des motifs portés par le rideau 4.

Le dispositif selon l'invention procure un nombre infini d'images dont seules 7 à 12 en moyenne sont visibles par l'oeil humain.

Dans le dispositif selon l'invention, la source lumineuse constituée par la ou les LED éclairant l'écran et diffusant dans celui-ci une lumière répartie, permet de visualiser un ou plusieurs motifs gravés sur cet écran ou inclus dans cet écran. C'est la lumière ainsi diffusée qui est ensuite soumise aux réflexions successives du miroir 1 et/ou des miroirs semi-transparents 2 qui procure une image du(des) motif(s) susdit(s) ayant une attractivité remarquable, avec un effet d'infini.

Le dispositif selon l'invention est principalement destiné à faire office de lanterne et/ou feu de position et/ou feu de stop et/ou feu clignotant, etc., selon les cas aussi bien à l'arrière qu'à l'avant des véhicules. Il peut également équiper un dispositif d'éclairage extérieur tel qu'un répétiteur latéral d'un véhicule.

## Revendications

1. Feu de signalisation de véhicule automobile, comportant au moins une source de lumière de type LED ou autre, ledit dispositif comprenant un ensemble optique d'au moins un premier réflecteur (RI) constitué par un miroir (1) et d'au moins un deuxième réflecteur (R2) constitué par un miroir semi-transparent (2), **caractérisé en ce que** ledit dispositif comporte un diffuseur rideau (DI) en matériau transparent (4) dans lequel est diffusée une lumière émise par au moins une LED (3, 5),
le miroir (1), le miroir semi-transparent 2) et le rideau (4) ayant leurs plans ou leurs plans moyens sensiblement parallèles entre eux, la lumière transmise et/ ou réfléchie par ledit ensemble optique étant transmise et visible par l'observateur par la face dudit deuxième réflecteur (R2) opposée à celle tournée vers les autres éléments du dit ensemble optique, et
ledit diffuseur rideau (DI) constituant un sous-ensemble d'éclairage situé dans l'espace compris entre le miroir (1) et le miroir semi-transparent (2), et substantiellement constitué d'un matériau optique transparent (4) et d'au moins une source de lumière de type LED (5) agencée pour émettre des rayons lumineux se propageant à l'intérieur de l'épaisseur dudit matériau optique transparent.

2. Dispositif selon la revendication 1, **caractérisé en ce que** le deuxième réflecteur (R2) et en option le diffuseur rideau (DI) sont disposés en avant de la ou des LED (3) dirigée pour émettre dans une direction perpendiculaire au plan moyen du miroir (1) des rayons lumineux qui sont pour partie réfléchis par le miroir semi-transparent (2) et pour partie transmis au travers de celui-ci.

3. Dispositif selon la revendication 1 ou 2, **caractérisé en ce que** ledit matériau optique transparent formant rideau (DI) est constitué d'une plaque comportant au moins un renflement allongé bilatéral, de section droite globale substantiellement circulaire, ayant son axe longitudinal moyen dans le plan moyen de ladite plaque et apte à former un guide de lumière, et au moins une LED placée à au moins l'une des extrémités du dit guide de lumière, avec son axe principal orthogonal à l'axe longitudinal du dit guide de lumière.

4. Dispositif selon l'une des revendications 1 à 3, **caractérisé en ce que** les plans ou les plans moyens respectivement du miroir (1) et du(des) miroir(s) semi-transparent(s) (2) sont sensiblement parallèles entre eux.

5. Dispositif selon l'une des revendications 1 à 4, **caractérisé en ce que** les plans ou les plans moyens respectivement du miroir (1) et du(des) miroir(s) semi-transparent(s) (2) font entre eux un angle sensiblement compris entre 1 et 3 degrés d'angle.

6. Dispositif selon l'une des revendications 1 à 5, **caractérisé en ce que** l'ensemble optique est disposé perpendiculairement ou sensiblement perpendiculairement à l'axe optique du faisceau émis par la ou les LED.

7. Dispositif selon l'une des revendications 1 à 6, **caractérisé en ce que** le miroir (RI) est lui-même un miroir semi-transparent identique à ou différent de celui qui constitue le deuxième réflecteur (R2), et dans ce cas les LED (3) sont munies de réflecteurs.

8. Dispositif selon l'une des revendications 1 à 7, **caractérisé en ce qu'**il comporte un rideau (DI) confondu avec le miroir (RI).

9. Dispositif selon l'une des revendications 1 à 8, **caractérisé en ce que** le miroir (RI) présente des courbures variables, y compris entre zones différentes d'un même miroir.

10. Dispositif selon l'une des revendications 1 à 9, **caractérisé en ce qu'**au moins une LED est disposée en position centrale dans le miroir (RI) et, en combinaison avec un rideau (DI) lui-même confondu avec le miroir (RI), procure un effet de relief ou effet d'infini inversé, notamment apprécié pour marquer l'allumage d'un feu de stop.

11. Dispositif selon l'une des revendications 1 à 10, **caractérisé en ce qu'**est disposé entre les deux miroirs (RI) et (R2) un système optique supplémentaire apportant une source lumineuse parallèle aux autres, pour procurer un feu de signalisation.

12. Dispositif selon l'une quelconque des revendications 1 à 11, **caractérisé en ce que** l'un au moins des miroirs (RI) et (R2) est sphérique.

13. Module d'éclairage et/ ou de signalisation pour l'extérieur ou l'intérieur d'un véhicule automobile, **caractérisé en ce qu'**il comporte au moins un dispositif selon l'une quelconque des revendications 1 à 12.

14. Module selon la revendication 13, **caractérisé en ce que** la direction moyenne d'émission des LED (3) est parallèle à l'axe optique du module.

15. Module selon la revendication 13, **caractérisé en ce qu'**est disposé entre les deux miroirs (RI) et (R2) un système optique supplémentaire apportant une source lumineuse parallèle aux autres, pour procurer un feu de signalisation.

## Patentansprüche

1. Kraftfahrzeugsignallicht, zumindest eine Lichtquelle vom Typ LED oder dergleichen umfassend, wobei die besagte Vorrichtung eine optische Einheit mit zumindest einem ersten Reflektor (RI) umfasst, der durch einen Spiegel (1) gebildet wird, und mit zumindest einem zweiten Reflektor (R2), der durch einen halbtransparenten Spiegel (2) gebildet wird, **dadurch gekennzeichnet, dass** die besagte Vorrichtung einen Vorhangdiffusor (DI) aus einem transparenten Material (4) umfasst, in dem ein Licht gestreut wird, das durch zumindest eine LED (3, 5) ausgestrahlt wird,
wobei der Spiegel (1), der halbtransparente Spiegel (2) und der Vorhang (4) ihre Ebenen oder ihre mittleren Ebenen in etwa parallel zueinander angeordnet haben, wobei das von der besagten optischen Einheit durchgelassene und/ oder reflektierte Licht durchgelassen wird, und durch den Beobachter durch die Fläche des besagten zweiten Reflektors (R2) sichtbar ist, die jener gegenüber liegt, die zu den anderen Elementen der besagten optischen Einheit gewandt ist,
und
der besagte Vorhangdiffusor (DI) eine Beleuchtungsuntereinheit bildet, die sich im Raum befindet, der zwischen dem Spiegel (1) und dem halbtransparenten Spiegel (2) enthalten ist, und im Wesentlichen aus einem transparenten optischen Material (4) und zumindest einer Lichtquelle vom Typ LED (5) gebildet wird, die angeordnet ist, um Lichtstrahlen auszustrahlen, die sich innerhalb der Dicke des besagten transparenten optischen Materials ausbreiten.

2. Vorrichtung nach Anspruch 1, **dadurch gekennzeichnet, dass** der zweite Reflektor (R2) und optional der Vorhangdiffusor (DI) vor der oder den LED (3) angeordnet sind, die gerichtet ist, um Lichtstrahlen in eine Richtung senkrecht zur mittleren Ebene des Spiegels (1) auszustrahlen, die teilweise durch den halbtransparenten Spiegel (2) reflektiert werden und teilweise durch diesen durchgelassen werden.

3. Vorrichtung nach Anspruch 1 oder 2, **dadurch gekennzeichnet, dass** das besagte transparente optische Material, das den Vorhang (DI) bildet, aus einer Platte gebildet wird, die zumindest eine zweiseitige längliche Ausbauchung umfasst, deren allgemeiner Querschnitt im Wesentlichen kreisrund ist, und deren mittlere Längsachse in der mittleren Ebene der besagten Platte liegt, und imstande ist, einen Lichtleiter zu bilden, und zumindest eine LED, die an zumindest einem der Enden des besagten Lichtleiters mit ihrer Hauptachse orthogonal zur Längsachse des besagten Lichtleiters platziert wird.

4. Vorrichtung nach einem der Ansprüche 1 bis 3, **dadurch gekennzeichnet, dass** die Ebenen oder die mittleren Ebnen jeweils des Spiegels (1) und des (der) halbtransparenten Spiegel(s) (2) in etwa parallel zueinander verlaufen.

5. Vorrichtung nach einem der Ansprüche 1 bis 4, **dadurch gekennzeichnet, dass** die Ebenen oder die mittleren Ebenen jeweils des Spiegels (1) und des (der) halbtransparenten Spiegel(s) (2) zueinander einen Winkel einschlagen, der zwischen 1 und 3 Winkelgraden liegt.

6. Vorrichtung nach einem der Ansprüche 1 bis 5, **dadurch gekennzeichnet, dass** die optische Einheit senkrecht oder in etwa senkrecht zur optischen Achse des Lichtstrahls angeordnet ist, der von der oder den LED ausgestrahlt wird.

7. Vorrichtung nach einem der Ansprüche 1 bis 6, **dadurch gekennzeichnet, dass** der Spiegel (RI) selbst ein halbtransparenter Spiegel, identisch wie jener, oder anders als jener ist, der den zweiten Reflektor (R2) bildet, und die LED (3) in diesem Fall mit Reflektoren ausgestattet sind.

8. Vorrichtung nach einem der Ansprüche 1 bis 7, **dadurch gekennzeichnet, dass** sie einen Vorhang (DI) umfasst, der mit dem Spiegel (RI) zusammenfällt.

9. Vorrichtung nach einem der Ansprüche 1 bis 8, **dadurch gekennzeichnet, dass** der Spiegel (RI) inklusive zwischen den verschiedenen Zonen eines selben Spiegels variable Krümmungen aufweist.

10. Vorrichtung nach einem der Ansprüche 1 bis 9, **dadurch gekennzeichnet, dass** zumindest eine LED in der zentralen Position im Spiegel (RI) angeordnet ist, und in Kombination mit einem Vorhang (DI), der selbst mit dem Spiegel (RI) zusammenfällt, einen Relief-Effekt oder umgekehrten Unendlich-Effekt verschafft, der vor allem anerkannt ist, um das Aufleuchten einer Bremsleuchte zu kennzeichnen.

11. Vorrichtung nach einem der Ansprüche 1 bis 10, **dadurch gekennzeichnet, dass** zwischen den beiden Spiegeln (R1) und (R2) ein zusätzliches optisches System angeordnet ist, das eine Lichtquelle parallel zu den anderen beibringt, um ein Signallicht zu verschaffen.

12. Vorrichtung nach irgendeinem der Ansprüche 1 bis 11, **dadurch gekennzeichnet, dass** zumindest einer der beiden Spiegel (R1) und (R2) sphärisch ist.

13. Beleuchtungs- und/ oder Signalmodul für außen oder innen an einem Kraftfahrzeug, **dadurch gekennzeichnet, dass** es zumindest eine Vorrichtung nach irgendeinem der Ansprüche 1 bis 12 umfasst.

14. Modul nach Anspruch 13, **dadurch gekennzeichnet, dass** die mittlere Ausstrahlrichtung der LED (3) parallel zur optischen Achse des Moduls verläuft.

15. Modul nach Anspruch 13, **dadurch gekennzeichnet, dass** zwischen den beiden Spiegeln (R1) und (R2) ein zusätzliches optisches System angeordnet ist, das eine Lichtquelle parallel zu den anderen beibringt, um ein Signallicht zu verschaffen.

## Claims

1. Signalling light for a motor vehicle, comprising at least one light source of the LED or other type, said device comprising an optical assembly of at least one first reflector (RI) consisting of a mirror (1) and of at least one second reflector (R2) consisting of a semi-transparent mirror (2) **characterised in that** said device comprises a curtain diffuser (DI) made of a transparent material (4) in which a light emitted by at least one LED (3, 5) is diffused (3, 5),
the mirror (1), the semi-transparent mirror 2) and the curtain (4) having their planes or their mid-planes substantially mutually parallel, with the light transmitted and/or reflected by said optical assembly being transmitted and visible by the observer through the opposite face of said second reflector (R2) from that turned towards the other elements of said optical assembly, and
said curtain diffuser (DI) forming a lighting sub-assembly located in the space between the mirror (1) and the semi-transparent mirror (2), and substantially consisting of a transparent optical material (4) and of at least one light source of the LED type (5) arranged to emit light rays propagating inside the thickness of said transparent optical material.

2. Device according to claim 1, **characterised in that** the second reflector (R2) and as an option the curtain diffuser (DI) are arranged before the LED or LEDs (3) directed to emit in a direction perpendicular to the mid-plane of the mirror (1) light rays which are in part reflected by the semi-transparent mirror (2) and in part transmitted through the latter,

3. Device according to claim 1 or 2, **characterised in that** said transparent optical material forming a curtain (DI) is constituted of a plate comprising at least one bilateral extended bulge, with a substantially circular overall straight section, having its central longitudinal axis in the mid-plane of said plaque and able to form a light guide, and at least one LED placed at at least one of the ends of said light guide, with its main axis orthogonal to the longitudinal axis of said light guide.

4. Device according to one of claims 1 to 3, **characterised in that** the planes or mid-planes respectively of the mirror (1) and of the semi-transparent mirror or mirrors (2) are substantially mutually parallel.

5. Device according to one of claims 1 to 4, **characterised in that** the planes or mid-planes respectively of the mirror (1) and of the semi-transparent mirror or mirrors (2) form between them an angle substantially between 1 and 3 angle degrees.

6. Device according to one of claims 1 to 5, **characterised in that** the optical assembly is arranged perpendicularly or substantially perpendicularly to the optical axis of the beam emitted by the LED or LEDs.

7. Device according to one of claims 1 to 6, **characterised in that** the mirror (RI) is itself a semi-transparent mirror identical to or different from that which constitutes the second reflector (R2), and in this case the LEDs (3) are provided with reflectors.

8. Device according to one of claims 1 to 7, **characterised in that** it comprises a curtain (DI) confounded with the mirror (RI).

9. Device according to one of claims 1 to 8, **characterised in that** the mirror (RI) has variable curvatures, including between different zones of the same mirror.

10. Device according to one of claims 1 to 9, **characterised in that** at least one LED is arranged in the central position in the mirror (RI) and, in combination with a curtain (DI) itself confounded with the mirror (RI), procures a relief effect or inverted infinity effect, in particular appreciated for marking the lighting of a stop light.

11. Device according to one of claims 1 to 10, **characterised in that** is arranged between the two mirrors (RI) and (R2) an additional optical system providing a parallel light source to the others, in order to procure a signalling light.

12. Device according to any of claims 1 to 11, **characterised in that** at least one of the mirrors (RI) and (R2) is spherical.

13. Module for signalling and/or lighting for the outside or inside of a motor vehicle, **characterised in that** it comprises at least one device according to any of claims 1 to 12.

14. Module according to claim 13, **characterised in that** the average direction of emission of the LEDs (3) is parallel to the optical axis of the module.

15. Module according to claim 13, **characterised in that** is arranged between the two mirrors (RI) and (R2) an additional optical system providing a light source parallel to the others, in order to procure a signalling light.
